# EUROPÄISCHE PATENTSCHRIFT

(11) **EP 0 545 240 B1**
(45) Veröffentlichungstag und Bekanntmachung des Hinweises auf die Patenterteilung: **22.02.1995**
(21) Anmeldenummer: 92120043.2
(22) Anmeldetag: 25.11.1992
(51) Int. Cl.: B21D 39/03, B21J 9/18

(54) **Druckfügespannvorrichtung**
Clamping device for clinch joining
Dispositif de serrage d'agrafage de tôles

(30) Priorität: 29.11.1991 DE 4139347
(43) Veröffentlichungstag der Anmeldung: 09.06.1993
(73) Patentinhaber: DE-STA-CO METALLERZEUGNISSE GmbH, D-61445 Steinbach/Ts. (DE)
(72) Erfinder: Klein, Hans Joachim, W-6457 Maintal (DE)
(74) Vertreter: Wolf, Günter, Dipl.Ing.

(56) Entgegenhaltungen:
- EP-A- 0 215 449
- EP-A- 0 284 902
- WO-A-91/15316
- DE-A- 3 210 956
- DE-A- 3 726 392
- DE-A- 3 822 377
- DE-U- 9 015 738
- US-A- 4 856 316

## Beschreibung

Die Erfindung betrifft eine Druckfügevorrichtung für das bleibend feste Zusammenfügen zweier während des Druckfügens zusammengespannter Bleche gemäß Oberbegriff des Patentanspruches 1.

Eine solche Druckfügevorrichtung ist bspw. nach der DE-U-9 015 738 bekannt und auch nach der DE-A-38 22 377. Bezüglich des sogenannten Druckfügens zum bleibend festen Verbinden zweier Bleche wird auf die EP-A-0 215 449 und O 284 902 verwiesen. Bisher mußten die zu verbindenden Teile in eine Spannvorrichtung eingelegt und gespannt werden. Danach fuhr die Vorrichtung in die sogenannte Heftstation, wo die Teile zunächst miteinander in ihrer Lage geheftet wurden. Danach wurde in einer zweiten Station das eigentliche Verbinden der Teile miteinander vorgenommen. Versuche, das Spannen und das Druckfügen in der gleichen Vorrichtung durchzuführen, schlugen aus verschiedenen Gründen fehl. Zum einen wird zum Druckfügen selbst eine wesentlich höhere Kraft benötigt als zum Spannen, und zum anderen gab es Werkzeugbeschädigungen, wenn beispielsweise keine Teile in die Vorrichtung eingelegt waren und das kombinierte Werkzeug betätigt wurde.

Der Erfindung liegt die Aufgabe zugrunde, eine Druckfügevorrichtung zu schaffen, die es, ohne daß irgendetwas versetzt oder verstellt werden muß, ermöglicht, beide Vorgänge, nämlich Zusammenspannen der beiden Bleche bzw. Platten und Verbinden durch Druckfügen in der gleichen Vorrichtung durchzuführen und dies verbunden mit der Maßgabe, daß beim Druckfügen ein größerer Druck ausgeübt werden kann als beim Spannen.

Diese Aufgabe ist mit einer Druckfügevorrichtung nach der Erfindung mit den Merkmalen des Patentanspruchs 1 gelöst. Vorteilhafte Weiterbildungen ergeben sich nach den Unteransprüchen.

Mit dieser erfindungsgemäßen Vorrichtung werden also zunächst die beiden zu verbindenden Platten in der gewünschten Lage zueinander durch Zusammenspannen fixiert, wonach der Fügehub an den zusammengespannten Blechen erfolgt, was noch näher erläutert wird. Dabei muß, wie gesagt und gefordert, keinerlei Veränderung an der Vorrichtung vorgenommen werden. Da Punktverschweißungen ebenfalls eine entsprechende Druckaufbringung an der Schweißstelle verlangen, ist im übrigen die erfindungsgemäße Spannvorrichtung auch für Punktverschweißungen verwendbar, wobei lediglich die Matrize und der Patrizenstempel als Punktschweißelektroden auszubilden sind. Vorzugsweise wird die Spannmechanik in Form einer an sich bekannten Kniehebelmechanik ausgebildet.

Um die Druckfügevorrichtung so kompakt und raumsparend wie möglich auszubilden und die Einspannseite der Vorrichtung freizuhalten, ist vorgesehen, daß die Druckhebelmechanik in bezug auf die Matrizen/Patrizenanordnung hinter und über der Kniehebelmechanik angeordnet ist.

Obgleich die Antriebe auch elektrische sein können, kommen, wie bei Spannvorrichtungen in der Mehrzahl der Fälle üblich, bevorzugt für die Antriebe Betätigungszylinder mit beidseitig für den Vorschub und den Rückzug beaufschlagbaren Kolben in Frage. In diesem Falle, d.h., bei Ausbildung der Antriebe als Betätigungszylinder, ist vorteilhaft mindestens der den einen Antrieb bildende Zylinder als Flachzylinder ausgebildet und dieser mit seiner Flachseite dem anderen Zylinder zugeordnet. Dabei dient der Flachzylinder (bspw. mit ovalem Querschnitt) als Betätigungszylinder für die Kniehebelspannmechanik, die, wie erwähnt, nur die erforderliche Spannkraft für das Zusammenspannen der beiden Bleche aufzubringen hat. Die Kniehebelmechanik ist vorteilhaft so ausgelegt und ausgebildet, daß diese bei Klemmspannung in sich eine Übertotpunktverriegelungsstellung einnimmt, was keiner näheren Erläuterung bedarf, da hinlänglich bekannt. Was nun das Herausfahren aus dieser Übertotpunktstellung betrifft, so besteht eine vorteilhafte Weiterbildung der erfindungsgemäßen Vorrichtung darin, daß der Druckarm der Druckhebelmechanik auf der Seite der Kniehebelspannmechanik mit einer bogenförmigen Ausnehmung versehen und diese über dem Ende des Stellgliedes der Kniehebelspannmechanik angeordnet ist. Beim Öffnen der ganzen Vorrichtung nach erfolgtem Druckfügen bzw. Punktschweißen legt sich dadurch die Ausnehmung auf das Ende des Stellgliedes der Kniehebelspannmechanik auf und drückt diese bei drucklos gemachtem Antrieb aus der Übertotpunktsverriegelung heraus, d.h., der Rückstellhub für die Kniehebelmechanik kann mit geringer als sonst üblicher Druckbeaufschlagung erfolgen.

Eine noch kompaktere Ausbildung kann vorteilhaft dadurch erreicht werden, daß der Druckarm der Druckhebelmechanik aus zwei gelenkig miteinander verbundenen Gliedern gebildet und im gemeinsamen Gelenk ein Spannstellungsanschlag angeordnet ist.

Die erfindungsgemäße Druckfügevorrichtung und weitere vorteilhafte Ausführungsformen werden nachfolgend anhand der zeichnerischen Darstellung eines Ausführungsbeispieles näher erläutert.

Es zeigt
- Fig. 1: eine Seitenansicht der Vorrichtung,
- Fig. 2: teilweise im Schnitt und ebenfalls in Seitenansicht die Vorrichtung gemäß Fig. 1;
- Fig. 2A: im Schnitt eine Einzelheit am Niderhalter;
- Fig. 3: die Vorrichtung gemäß Fig. 1 im Schnitt längs Linie III-III in Fig. 2;
- Fig.4A-D: eine andere Ausführungsform der Vorrichtung in verschiedenen Stellungen bis zum Durckfügevorgang und
- Fig.5E-H: die Ausführungsform nach Fig. 4 in verschiedenen Stellungen bis zum völligen Öffnen.

Wie insbesondere aus Fig. 2 ersichtlich, ist in einem mit zwei separaten (und nacheinander separat betätigbaren) Antrieben 3, 4 versehenen Kopfstück 5 des Ausführungsbeispieles eine mit dem ersten Antrieb 3 betätigbare Kniehebelmechanik 6 angeordnet, deren den Patrizenstempel 2 enthaltendes und am Kopfstück 5 schwenkbar gelagertes Endglied 7 gegen die am Kopfstück 5 stationär angeordnete Matrize 1 schwenkbar ist. Der Kniehebelmechanik 6 ist eine mit dem zweiten Antrieb 4 betätigbare Druckhebelmechanik 8 zugeordnet, deren Druckarm 9 über einen als Druckglied ausgebildeten und am Endglied 7 schwenkbar gelagerten Kipphebel 10 mit dem Endglied 7 gelenkig verbunden ist.

Die Öffnungsstellung der Vorrichtung ist dabei in Fig. 2 zum Teil strichpunktiert angedeutet. In dieser Stellung werden die beiden zu verbindenden Bleche (nicht dargestellt) auf die Matrize 1 bzw. den Matrizenhalter 17 aufgelegt. Nun wird zunächst bei belüftetem Antrieb 4 der Antrieb 3 mit Druck beaufschlagt, wobei die Bewegung des Stellgliedes 14 (Kolbenstange) über ein Zwischenglied 6' in eine Schwenkbewegung des Endgliedes 7 auf den Matrizenhalter 17 zu umgesetzt wird, d.h., die beiden Bleche werden unverrückbar zwischen dem Endglied 7 und dem Matrizenhalter 17 eingespannt. Das Endglied 7 (Spannarm) schwenkt dabei um die Achse 7', die im Kopfstück 5 sitzt. Da das Endglied 7 über den Kipphebel 10 mit dem Druckarm 9, wie dargestellt, verbunden ist, wird die Druckhebelmechanik 8, bestehend aus dem Stellglied 15 (Kolbenstange des Antriebs 4) und dem Druckarm 9 in die übertotpunktsverriegelte Schließ- bzw. Spannstellung des Endgliedes 7 mitgeschleppt. Nunmehr wird der Betätigungszylinder 4' mit Druck beaufschlagt, wobei die Hubbewegung des Stellgliedes 15 via Druckarm 9 in eine Kippbewegung (vom Punkt A nach B) des um die Achse 10' am Endglied 7 schwenkbaren Kipphebels 10 umgesetzt wird. Mit dieser Kippbewegung wird aber mit einer Druckrolle 18 Druck auf den Patrizenstempel 2 ausgeübt, der die beiden Bleche dann durch Druckfügung in der Matrize 1 miteinander verbindet.

Zum Öffnen der Vorrichtung wird der Betätigungszylinder 4' bzw. dessen Kolben von der anderen Seite beaufschlagt, wodurch der Patrizenstempel 2 aus der Fügestelle herausgezogen wird. Der Druckarm 9 trifft dabei mit seiner bogenförmigen Ausnehmung 13 auf das Zwischenglied 6' bzw. das Ende des Stellgliedes 14, wodurch die Übertotpunktsverriegelung der Kniehebelstellmechanik 6 bzw. des Endgliedes 7 gelöst wird. Entsprechend gesteuert ist beim Öffnen der Betätigungszylinder 3' druckfrei gestellt, und die Druckhebelmechanik 8 schleppt, da über den Kipphebel 10 gekoppelt, die Kniehebelmechanik SM bzw. 6 einfach mit in die Öffnungsstellung, bei der dann die verbundenen Bleche entnommen werden können.

Beim dargestellten Ausführungsbeispiel ist dem im Endglied 7 auswechselbar gelagerten Patrizenstempel 2 betätigungsseitig ein Mitnehmerstück 11 am Endglied 7 zugeordnet, und der Kipphebel 10 ist mit einem mit dem Mitnehmerstück 11 in Wirkverbindung bringbarer Hubfortsatz 12 versehen. Damit wird beim Rückstellhub des Betätigungszylinders 4' und der damit beginnenden Kippbewegung des Kipphebels 10 im Uhrzeigersinn um die Achse 10' das Mitnehmerstück 11 vom Hubfortsatz 12 angehoben und damit der Patrizenstempel 2 aus der Druckfügestelle herausgezogen.

Für die Einstellung des Fügehubes ist am Kopfstück 5 axial über dem Stellglied 15 ein einstellbarer Fügehubbegrenzungsanschlag 16 vorgesehen. Zum Einstellen bzgl. der zu verarbeitenden Blechstärken ist außerdem vorteilhaft ein entsprechend bemessenes Vierkantpaßstück 22 zwischen dem Gelenkfortsatz 7'' des Endgliedes 7 und dem Matrizenhalter 17 bzw. dem diesen tragenden Kragstück 17' angeordnet. Die Bemessung des Paßstückes 22 und der Fügehubbegrenzungsanschlag 16 müssen natürlich genau aufeinander abgestimmt sein. Außerdem wird mit diesen Elementen dafür gesorgt, daß bei ggf. nicht eingelegten Blechen keine Beschädigungen an Patrize und Matrize auftreten können.

Die Matrize 1 selbst ist auswechselbar in einem ebenfalls auswechselbar am Kopfstück 5 angeordneten Matrizenhalter 17 angeordnet, der seinerseits höheneinstellbar am Kopfstück 5 sitzt, um damit unterschiedlichen Blechstärken Rechnung tragen zu können. Für diese Einstellbarkeit sitzt der Matrizenhalter 17 auf einem Kragstück 17', das mittels Schrauben 19 am Kopfstück 5 fixiert wird. Eine bodenseitige Stellschraube 20 sorgt dabei für eine ausreichende Fixierung gegen den aus entgegengesetzter Richtung wirksam werdenden Fügedruck. Für die notwendigen Folgesteuerungen der Antriebe 3, 4 sorgen, wie in Fig. 1 dargestellt, entsprechend angeordnete Endstellungssensoren 18 (bspw. Mikroschalter), deren Kabelführungen gemeinsam über einen Kabelanschluß 21 zur Steuerung der Druckbeaufschlagung der Antriebe 3, 4 führen. Die Ausbildung des Niederhalters 7 im Bereich der Patrize 2 ist in Fig. 2A verdeutlicht, d.h., der Patrizenstempel ist mit einem durch Tellerfedern 25 belasteten Abstreifer 26 versehen, der beim Öffnen der Vorrichtung die gefügten Bleche von der Patrize 2 abstreift bzw. in der ersten Öffnungsphase löst.

Die bevorzugte Ausführungsform, da noch kompakter und weniger Raum beanspruchend, gemäß Fig. 4, 5 unterscheidet sich von der vorbeschriebenen lediglich durch eine andere Ausbildung des Druckarmes 9, nämlich dahingehend, daß dieser aus zwei gelenkig miteinander verbundenen Gliedern 9', 9'' gebildet und im gemeinsamen Gelenk 23 ein Spannstellungsanschlag 24 angeordnet ist. In den Fig. 4A-D und Fig.5E-H sind entsprechende Elemente mit entsprechenden Bezugszeichen versehen.

Fig. 4A-D zeigen den Schließvorgang der Druckhebelmechanik, nachdem das Endglied 7 vom vorher betätigten Antrieb 3 in Stellung gebracht wurde. Um die Fügekraft am hier aus den zwei Gliedern 9', 9'' gebildeten Druckarm 9 wirksam werden zu lassen (Fig. 4D), muß im gemeinsamen Gelenk 23, wie angedeutet, ein Endstellungsanschlag 24 vorgesehen sein, da sonst keine Kraft in den Kipphebel 10 eingeleitet werden könnte. Die Fig. 5E-H verdeutlichen den Öffnungsvorgang, ausgehend von der Stellung gemäß Fig. 4D bis zur Stellung gemäß Fig. 5H. Durch diese Ausbildung ergeben sich für die Hubwege der Druckhebelmechanik im Vergleich zu Fig. 2 wesentlich kürzere Strecken.

## Patentansprüche

1. Druckfügevorrichtung für das bleibend feste Zusammenfügen zweier während des Druckfügens zusammengespannter Bleche, bestehend aus einer an einem Vorrichtungskopfstück (5) stationär angeordneten Matrize (1) und aus einem gegen diese mittels einer Kniehebelmechanik (SM) drückbaren Patrizenstempel (2), der in einem ein Glied der Kniehebelmechanik (SM) bildenden schwenkbaren Niederhalter (7) gelagert und separat von der Niederhaltekraft mit der Fügekraft beaufschlagbar ist,
**dadurch gekennzeichnet,**
daß im mit zwei separaten und nacheinander separat betätigbaren Antrieben (3, 4) versehenen Kopfstück (5) die mit dem ersten Antrieb (3) betätigbare Spannmechanik (SM) angeordnet ist, deren den Patrizenstempel (2) enthaltenden Niederhalter (7) am Kopfstück (5) gelagert und gegen die am Kopfstück (5) stationär angeordnete Matrize (1) schwenkbar ist, und daß der Spannmechanik (SM) eine mit dem zweiten Antrieb (4) betätigbare Druckhebelmechanik (8) zugeordnet ist, deren Druckarm (9) über einen auf den Patrizenstempel (2) wirkende, als Druckglied ausgebildeten und am Niederhalter (7) schwenkbar gelagerten Kipphebel (10) mit dem Niederhalter (7) gelenkig verbunden ist.

2. Vorrichtung nach Anspruch 1,
**dadurch gekennzeichnet,**
daß die Spannmechanik (SM) in Form einer Kniehebelmechanik (6) ausgebildet ist, bestehend aus einem Stellglied (14), einem Zwischenglied (6') und aus dem am Kopfstück (5) gelagerten, den Spannhebel bildenden Endglied (7).

3. Vorrichtung nach Anspruch 1 oder 2,
**dadurch gekennzeichnet,**
daß bei Ausbildung der Antriebe (3, 4) als Betätigungszylinder (3', 4') mindestens der den Antrieb (3) bildende Zylinder (3') als Flachzylinder ausgebildet und dieser mit seiner Flachseite dem anderen Zylinder (4') zugeordnet ist.

4. Vorrichtung nach einem der Ansprüche 1 bis 3,
**dadurch gekennzeichnet,**
daß dem im Endglied (7) auswechselbar gelagerten Patrizenstempel (2) betätigungsseitig ein Mitnehmerstück (11) am Endglied (7) zugeordnet und der Kipphebel (10) mit einem mit dem Mitnehmerstück (11) in Wirkverbindung bringbarer Hubfortsatz versehen ist.

5. Vorrichtung nach einem der Ansprüche 2 bis 4,
**dadurch gekennzeichnet,**
daß der Druckarm (9) auf der Seite der Kniehebelmechanik (6) mit einer bogenförmigen Ausnehmung (13) versehen und diese über dem Ende des Stellgliedes (14) der Kniehebelmechanik (6) angeordnet ist.

6. Vorrichtung nach einem der Ansprüche 1 bis 5,
**dadurch gekennzeichnet,**
daß axial über dem Stellglied (15) der Druckhebelmechanik (8) am Kopfstück (5) ein einstellbarer Fügehubbegrenzungsanschlag (16) angeordnet ist.

7. Vorrichtung nach einem der Ansprüche 1 bis 6,
**dadurch gekennzeichnet,**
daß der auswechselbar am Kopfstück (5) angeordnete Halter (17) der Matrize (1) einstellbar am Kopfstück (5) und die Matrize auswechselbar im Halter (17) angeordnet ist.

8. Vorrichtung nach einem der Ansprüche 1 bis 7,
**dadurch gekennzeichnet,**
daß sowohl die Kniehebelmechanik (6) als auch die Druckhebelmechanik (8) mit Endstellungssensoren (18) versehen sind.

9. Vorrichtung nach einem der Ansprüche 2 bis 8,
**dadurch gekennzeichnet,**
daß zwischen dem Gelenkfortsatz (7'') des Endgliedes (7) und dem Matrizenhalter (17, 17') ein Vierkantpaßstück (22) angeordnet ist.

10. Vorrichtung nach einem der Ansprüche 1 bis 9,
**dadurch gekennzeichnet,**
daß der Druckarm (9) aus zwei gelenkig miteinander verbundenen Gliedern (9', 9'') gebildet und im gemeinsamen Gelenk (23) ein Spannstellungsanschlag (24) angeordnet ist.

## Claims

1. A pressure jointer for permanently joining two plates clamped together during pressure-jointing, comprising a matrix (1) (female piece) stationarily arranged on a header (5) of the device, and a die (2) (male piece) forceable against the matrix by means of a toggle lever mechanism (SM), which die is arranged within a swivable hold-down clamp (7) forming a member of the toggle lever mechanism (SM), and to which the jointing force can be applied separately from the hold-down force,
characterized in that provided in the header (5) comprising two separate drives (3,4) separately actuable successively is the clamping mechanism (SM) actuable by the first drive (3), whose hold-down clamp (7) containing the die (2) is located on the header (5) and is swivable against the matrix (1) stationarily located on the header (5), and that associated to the clamping mechanism (SM) is a pressure lever mechanism (8) actuable by the second drive (4), the pressure arm (9) of which via a rocking lever (10) acting on die (2) and formed as a pressure member and being swivably located on the hold-down clamp (7) is pivotably connected to the said hold-down clamp (7).

2. A device according to claim 1,
characterized in that the clamping mechanism (SM) is in the form of a toggle lever mechanism (6) comprising a set member (14), an intermediate member (6') and an end member (7) located on the header (5) and forming the clamping lever.

3. A device according to claims 1 or 2,
characterized in that with the drives (3,4) designed in the form of actuating cylinders (3',4') at least the cylinder (3') forming the drive (3) is designed as a flat cylinder and that the same with the flat side thereof is associated to the other cylinder (4').

4. A device according to any one of claims 1 to 3,
characterized in that a driving member (11) on the end member (7), at the actuating side, is associated to the die (2) replaceably arranged in the end member (7), and that the rocking lever (10) is provided with a stroke extension that can be placed in cooperation with the driving member (11).

5. A device according to any one of claims 2 to 4,
characterized in that the pressure arm (9) on the side of the toggle lever mechanism (6) is provided with an arcuate recess (13) and that the said recess is located above the end of the set member (14) of the toggle lever mechanism (6).

6. A device according to any one of claims 1 to 5,
characterized in that an adjustable stop (16) for limiting the joining stroke is provided axially above the set member (15) of the pressure lever mechanism (8).

7. A device according to any one of claims 1 to 6,
characterized in that the holder (17) of the matrix (1) replaceably arranged on the header (5) is adjustably disposed on the header (5) and that the matrix is replaceably located within the holder (17).

8. A device according to any one of claims 1 to 7,
characterized in that both the toggle lever mechanism (6) and the pressure lever mechanism (8) are provided with end position sensors (18).

9. A device according to any one of claims 2 to 8,
characterized in that a square fitting member (22) is provided between the joint extension (7'') f the end member (7) and the matrix holder (17,17').

10. A device according to any one of claims 1 to 9,
characterized in that the pressure arm (9) is formed of two pivotally interconnected members (9',9') and that a clamping position stop (24) is arranged within the common joint (23).

## Revendications

1. Dispositif d'assemblage sous pression pour l'assemblage solidaire permanent de deux tôles serrées l'une contre l'autre pendant l'assemblage sous pression, comprenant une matrice (1) montée fixe sur une partie de tête (5) du dispositif et un poinçon (2) qui peut être appliqué contre ladite matrice (1) au moyen d'un mécanisme à genouillère (SM) et qui est monté dans un presse-tôle pivotant (7) formant un élément du mécanisme à genouillère (SM) et peut être sollicité par la force d'assemblage indépendamment de la force du presse-tôle, caractérisé en ce que, dans la partie de tête (5) munie de deux systèmes d'entraînement (3, 4) séparés et actionnés séparément l'un après l'autre, est disposé le mécanisme de serrage (SM) qui est actionné par le premier système d'entraînement (3) et dont le presse-tôle (7) contenant le poinçon (2) est monté sur la partie de tête (5) et peut pivoter contre la matrice (1) montée fixe sur la partie de tête (5), et en ce qu'au mécanisme de serrage (SM) est associé un mécanisme à levier de pression (8) qui est actionné par le second système d'entraînement (4) et dont le bras de pression (9) est relié de manière articulée au presse-tôle (7) par l'intermédiaire d'un levier oscillant (10) qui agit sur le poinçon (2), qui est conçu sous la forme d'un organe de pression et qui est monté pivotant sur le presse-tôle (7).

2. Dispositif selon la revendication 1, caractérisé en ce que le mécanisme de serrage (SM) est conçu sous la forme d'un mécanisme à genouillère (6) constitué d'un organe de positionnement (14), d'un organe intermédiaire (6') et de l'organe extrême (7) qui est monté sur la partie de tête (5) et qui forme le levier de serrage.

3. Dispositif selon la revendication 1 ou 2, caractérisé en ce que, si les systèmes d'entraînement (3, 4) sont conçus sous forme de vérins d'actionnement (3', 4'), au moins le vérin (3') formant le système d'entraînement (3) est conçu sous la forme d'un vérin plat dont le côté plat est associé à l'autre vérin (4').

4. Dispositif selon l'une des revendications 1 à 3, caractérisé en ce que, sur le côté actionnement, un élément d'entraînement (11) est associé, au niveau de l'organe extrême (7), au poinçon (2) monté avec possibilité de remplacement dans l'organe extrême (7), et le levier oscillant (10) est muni d'un prolongement à effet vertical qui vient coopérer avec l'élément d'entraînement (11).

5. Dispositif selon l'une des revendications 2 à 4, caractérisé en ce que, du côté du mécanisme à genouillère (6), le bras de pression (9) est muni d'un évidement arqué (13) qui se trouve au-dessus de l'extrémité de l'organe de positionnement (14) du mécanisme à genouillère (6).

6. Dispositif selon l'une des revendications 1 à 5, caractérisé en ce qu'une butée réglable (16) de limitation de course d'assemblage est prévue sur la partie de tête (5) et se trouve axialement au-dessus de l'organe de positionnement (15).

7. Dispositif selon l'une des revendications 1 à 6, caractérisé en ce que le support (17) de la matrice (1) monté avec possibilité de remplacement sur la partie de tête (5) est monté avec une possibilité de réglage sur la partie de tête (5) et la matrice est montée avec possibilité de remplacement dans le support (17).

8. Dispositif selon l'une des revendications 1 à 7, caractérisé en ce que aussi bien le mécanisme à genouillère (6) que le mécanisme à levier de pression (8) sont munis de capteurs de fin de course (18).

9. Dispositif selon l'une des revendications 2 à 8, caractérisé en ce qu'un raccord carré (22) est disposé entre le prolongement d'articulation (7'') de l'organe extrême (7) et le porte-matrice (17, 17').

10. Dispositif selon l'une des revendications 1 à 9, caractérisé en ce que le bras de pression (9) est formé de deux éléments (9', 9'') articulés l'un à l'autre, et une butée de position serrée (24) est disposée dans l'articulation commune (23).
